# EUROPÄISCHE PATENTANMELDUNG

(11) **EP 0 523 689 A1**
(43) Veröffentlichungstag der Anmeldung: **20.01.1993**
(21) Anmeldenummer: 92112135.6
(22) Anmeldetag: 16.07.1992
(51) Int. Cl.: E04F 17/02

(54) **Schornsteinkopf**

(30) Priorität: 17.07.1991 DE 4123614
(71) Anmelder: Von Göwels, Heribert, D-85405 Nandlstadt (DE)
(72) Erfinder: Von Göwels, Heribert, D-85405 Nandlstadt (DE)
(74) Vertreter: Hafner, Dieter, Dr.rer.nat., Dipl.-Phys.

(57) **Zusammenfassung**

Die vorliegende Erfindung betrifft einen Schornsteinkopf für hinterlüftete mehrschalige Hausschornsteine, die in ihrer Längserstreckung mindestens ein Rauchgasrohr (2) und mindestens einen Hinterlüftungskanal (13) aufweisen, mit einer oberen Abdeckplatte (30) durch die hindurch das Rauchgasrohr (2) nach oben ragt und die außerhalb des Rauchgasrohres (2) mindestens eine Durchtrittsöffnung (34) für das Hinterlüftungsgas bildet und oberhalb der Durchtrittsöffnung (34) eine Abdeckung vorgesehen ist. Zur Lösung der Aufgabe, welche darin besteht, den Kondensatanfall im Kopfbereich eines Schornsteins ohne zusätzliche Dämm-Maßnahmen wirksam zu reduzieren und eine Durchfeuchtung des Mauerwerks im Bereich der Hinterlüftungskanäle (13) zu vermeiden, wird erfindungsgemäß vorgeschlagen, daß im Schornsteinkopf dem Hinterlüftungsgas unterhalb der Durchtrittsöffnung (34) Außenluft zugeführt wird, welche sich mit dem Hinterlüftungsgas vermischt derart, daß eine Taupunkterniedrigung des Hinterlüftungsgases erfolgt und das Gemisch anschließend die Durchtrittsöffnung (34) passiert.

## Beschreibung

Die vorliegende Erfindung betrifft einen Schornsteinkopf für hinterlüftete mehrschalige Hausschornsteine, die in ihrer Längserstreckung mindestens ein Rauchgasrohr und mindestens einen im Schornsteinkopf und/oder im gesamten Schornstein angeordneten Hinterlüftungskanal aufweisen, mit einer oberen Abdeckplatte, durch die hindurch das Rauchgasrohr nach oben ragt und die außerhalb des Rauchgasrohres mindestens eine Durchtrittsöffnung für das Hinterlüftungsgas bildet und oberhalb der Durchtrittsöffnung eine Abdeckung vorgesehen ist.

Ein solcher Schornsteinkopf ist bereits aus der DE 38 23 250 bekannt. Das Hinterlüftungsgas bzw. die Hinterlüftungsluft eines durchgehenden Hinterlüftungskanals, welche aufgrund des Feuchtigkeitsanfalls in den Hinterlüftungskanälen stark gesättigt ist, strömt über den Hinterlüftungskanal in den Kopfbereich des Schornsteins und tritt dann über die Durchtrittsöffnung in der Abdeckplatte nach außen. Wenn das Hinterlüftungsgas die aufgrund ihrer exponierten Lage vergleichsweise kühle Abdeckplatte passiert, schlägt sich Kondenswasser aus dem Hinterlüftungsgas an der Unterseite der Abdeckplatte nieder, so daß ein Kondensatanfall entsteht, welcher wiederum die Gefahr der Mauerwerksdurchfeuchtung bzw. von Korrosionsschäden mit sich bringt. Darüber hinaus besitzt der eingangs erwähnte bekannte Schornsteinkopf den Nachteil, daß bei ungünstigen Witterungsverhältnissen Z. B. Schrägwinden das stark gesättigte Hinterlüftungsgas in die Hinterlüftungskanäle Zurückgedrückt werden kann und dadurch in den betroffenen Bereichen eine Durchfeuchtung des Mauerwerks aufgrund Kondensation droht. Um diesen Nachteil zu vermeiden wurde versucht, den Kondensatanfall an der Unterseite der Abdeckplatte durch Dämmaterial zu erniedrigen. Dies jedoch resultiert in einer aufwendigen und damit teueren Konstruktion.

Die Aufgabe der vorliegenden Erfindung liegt darin, den Kondensatanfall im Kopfbereich eines Schornsteins ohne zusätzliche Dämm-Maßnahme wirksam zu reduzieren und eine Durchfeuchtung des Mauerwerks im Bereich der Hinterlüftungskanäle zu vermeiden.

Diese Aufgabe wird erfindungsgemäß dadurch gelöst, daß im Schornsteinkopf dem Hinterlüftungsgas unterhalb der Durchtrittsöffnung Außenluft zugeführt wird, welche sich mit dem Hinterlüftungsgas vermischt derart, daß eine Taupunkterniedrigung des Hinterlüftungsgases erfolgt und das Gemisch anschließend die Durchtrittsöffnung passiert. Die Erfindung bewirkt einerseits den Vorteil, daß eine ständige Durchspülung des Kopfbereiches des Schornsteins und insbesondere vorallem der Unterseite der Abdeckplatte mit ungesättigter Außenluft erfolgt. Damit werden Durchfeuchtungen im Bereich der Hinterlüftungskanäle wirksam ausgeschlossen. Hierdurch wird der Kondensatanfall an der Unterseite der normalerweise kühlen Abdeckplatte wirksam vermieden. Sollte im Bereich der Abdeckplatte es dennoch zu Kondensatanfall kommen, so bewirkt der kontinuierlich zugeführte Außenluftstrom ein ständiges Abtrocknen des Kondensats an der Unterseite der Abdeckplatte. Andererseits ergeben sich auch bei ungünstigsten Witterungsverhältnissen keinerlei Staudrücke, die dazu führen, daß das Hinterlüftungsgas in die Hinterlüftungskanäle zurückströmt. Die Unteransprüche betreffen zweckmäßige Ausgestaltungen in der Erfindung.

Die Außenluft strömt über mindestens einen in oder an der Ummantelung vorgesehenen Einlaß ein. Sofern die Außenschale bis zur Abdeckplatte reicht, besitzt auch diese mindestens eine Durchtrittsöffnung, so daß die Außenluft mit dem aus dem Hinterlüftungskanal hochsteigenden Hinterlüftungsgas zusammentreffen kann. Das aufsteigende Hinterlüftungsgas bewirkt im Einlaß einen Unterdruck mit der Folge, daß Außenluft über den Einlaß sowie ggf. über die Durchtrittsöffnung gleichsam angesaugt wird.

Zweckmäßigerweise werden der Einlaß und/oder die Durchtrittsöffnung jeweils von der Unterseite der Abdeckplatte einseitig begrenzt. Diese Ausgestaltung bietet den Vorteil, daß in der Ummauerung selbst bzw. in der Außenschale keine eigenen Durchtrittsöffnungen bzw. Einlässe vorgesehen sein müssen, was die Herstellung der einzelnen Bestandteile des Schornsteinkopfs wesentlich vereinfacht und dadurch die Gestehungskosten erniedrigt.

Eine besonders gute Durchspülung des Kopfbereichs mit Außenluft ist dadurch gewährleistet, daß die Durchtrittsöffnung sowie der Einlaß sich um den gesamten Umfang der Abdeckplatte erstrecken. Um dies zu gewährleisten, weist die Abdeckplatte lediglich einzelne (z.B. drei) Auflagepunkte auf, mit denen die Abdeckplatte an der Oberseite der Ummauerung und/oder ggf. an der Oberseite der Außenschale aufliegt. Es existiert damit ein umlaufender, spaltförmiger Einlaß, welcher lediglich durch die Auflagepunkte unterbrochen wird, was sich jedoch nicht nachteilig auf den Einlaß der Außenluft und damit auf den Betrieb des Schornsteinkopfes auswirkt.

Um zu vermeiden, daß Regenwasser über den Einlaß in den Innenbereich des Schornsteinkopfes gelangen kann, sind Mittel in Form von Regenabweisern vorgesehen, die das Eindringen von Regenwasser verhindern.

Eine konstruktiv besonders einfache Maßnahme hierzu besteht darin, einen an der Außenseite der Abdeckplatte angeordneten, umlaufenden Vorsprung vorzusehen, welcher den Einlaß zur Seite hin abdeckt und die Außenluft hierdurch unter dem Schutz des Vorsprungs in den Einlaß einströmen kann.

Zweckmäßigerweise ist der Vorsprung einstückig mit der Abdeckplatte ausgebildet.

Um die Gefahr der Durchfeuchtung des Schornsteinkopfes so gering wie möglich zu halten, ist zweckmäßigerweise mindestens ein weiterer Hinterlüftungskanal d. h. Belüftungskanal zur Belüftung der unmittelbar unter der Abdeckplatte befindlichen Außenschale vorgesehen, wobei dieser Belüftungskanal ebenfalls über den Einlaß mit nach innen gelangender Außenluft gespeist wird. Der Außenluftstrom bewirkt hierbei einerseits eine Hinterlüftung der Außenschale im Schornsteinkopfbereich sowie die Vermeidung des Kondensatanfalls im Bereich der Durchtrittsöffnung ins Freie.

Eine besonders effiziente Belüftung des Kopfbereichs wird dadurch erzielt, daß der Belüftungskanal vollständig um den Umfang des Schornsteinkopfes verläuft.

Zweckmäßigerweise ist an der der Ummauerung zugeordneten Seite der Außenschale eine zusätzliche Wärmedämmung angeordnet, so daß bei dieser Ausgestaltung nicht die Abdeckplatte sondern die zusätzliche Wärmedämmung über dem Belüftungskanal belüftet wird.

Eine besonders optimale Durchspülung des Kopfbereichs mit Außenluft wird dadurch gewährleistet, daß die Unterseite der Abdeckplatte mit einer radial nach innen verlaufenden Profilierung, z. B. nach innen verlaufenden Nuten oder Erhebungen versehen ist, die für eine radial nach innen verlaufende Außenluftströmung sorgt. Hierdurch werden Verwirbelungen , die sich schädlich auf die Belüftung des Schornsteinkopfes auswirken, vermieden.

Gemäß einer weiteren Ausgestaltung kann das Rauchgasrohr am kopfseitigen Ende des Schornsteins ein Abströmrohr umfassen, welches durch die Durchtrittsöffnung hindurchragt. Das Abströmrohr bildet damit sozusagen das durch die Durchtrittsöffnung hindurchragende Ende des Rauchgasrohrs.

Eine besondere Ausgestaltung des erfindungsgemäßen Schornsteinkopfs wird nachstehend näher erläutert. Es zeigen:
- Fig. 1: einen Längsschnitt durch eine zweckmäßige Ausgestaltung des Schornsteinkopfs gemäß der Erfindung;
- Fig. 2: die Abdeckplatte gemäß Fig. 2 in Draufsicht;
- Fig. 3: die Abdeckplatte des Schornsteinkopfs gemäß Fig. 2 in Seitenansicht;
- Fig. 4: das Abströmrohr mit Abdeckung sowie Stützen.
- Fig. 5: einen Längsschnitt durch eine weitere Ausgestaltung des erfindungsgemäßen Schornsteinkopfs, wobei der Schornsteinkopf anstelle einer Ummauerung eine Verkleidung aufweist;
- Fig. 6: die Abdeckplatte gemäß Fig. 5 in Unteransicht; Seitenansicht sowie Schnitt entlang der Linie A-A der Darstellung in Unteransicht;
Die Darstellung in Fig. 1 betrifft einen mehrschaligen Hausschornstein mit einem Rauchgasrohr 2, einer das Rauchgasrohr 2 umgebenden Wärmedämmschicht 4 sowie einer Außenschale 6.

Das Rauchgasrohr 2 besteht aus axial aufeinander gesetzten, miteinander stirnseitig verfugten Einzelrohren, die aus Schamotte, Keramik, Glas oder aber auch aus geeignetem Kunststoff bestehen können. Für die Wärmedämmschicht 4 wird üblicherweise Mineralfaser verwendet. Der eigentliche Schornsteinkopf wird getragen durch eine bündig in die Außenschale 6 eingelassene Übergangsplatte 11, welche an ihrer Oberseite die Ummauerung 12 aufnimmt.

Die Außenschale 6 wird an der Oberseite der Übergangsplatte 11 fortgeführt, wobei eine zusätzliche Wärmedämmschicht 5 an der Außenseite der im Kopfbereich befindlichen Außenschale vorgesehen ist.

Zwischen dieser zusätzlichen Wärmedämmschicht 5 und der Ummauerung 12 ist über den gesamten Umfang des Schornsteinkopfs ein ringförmiger Belüftungskanal 36 vorgesehen, dessen Funktion später erläutert werden wird.

Das Rauchgasrohr 2 umfaßt an dessen Oberseite ein Abströmrohr 7, welches mit einer Dehnfuge 38 sowie einer Auffangwanne 14 versehen ist, welche vermeiden soll, daß Regenwasser bzw. Kondensat zwischen Rauchgasrohr 2 und Wärmedämmschicht 4 gelangen kann.

Die Auffangwanne 14 besitzt einen konisch nach innen zulaufenden oberen Rand, welcher bewirkt, daß das aufgefangene Wasser über einen im Abströmrohr 7 vorgesehenen Durchlaß 16 in das Innere des Rauchgasrohrs 2 gelangen kann. Die Auffangwanne 14 schließt bündig mit dem oberen Ende der Wärmedämmschicht 4 ab.

Die Oberseite des Schornsteinkopfs wird abgedeckt durch eine z. B. aus Beton oder Faserzement bestehende Abdeckplatte 30 mit mindestens einer Öffnung 9, durch die hindurch sich das Abströmrohr 7 nach außen erstreckt, wobei als Durchtrittsöffnung 8 für das Hinterlüftungsgas ein ringförmiger Spalt zwischen der Abdeckplatte 30 und dem Abströmrohr 7 vorgesehen ist.

Als Schutz vor Regenwasser weist das Abströmrohr 7 eine Abdeckung 20 auf, welche über aus Federstahl bestehende Stützen 22 mit der Abdeckplatte 30 verbunden sind. Die Stützen 22 besitzen - wie auch aus Fig. 4 ersichtlich ist - die Form einer Klammer 23, die mit der Innenseite der Durchtrittsöffnung 9 der Abdeckplatte 30 in Eingriff bringbar ist.

Vor der Installation der Abdeckung ist es lediglich erforderlich, die aus Federstahl bestehenden Stützen 22 nach innen zu biegen, die Stützen 22 der Abdeckung 2 durch die Durchtrittsöffnung 9 hindurchzuschieben und anschließend die Klammern 23 der Stützen 22 mit der jeweiligen Innenseite der Abdeckplatte 30 in Eingriff zu bringen. Hierzu ist es lediglich erforderlich, die Stützen 22 in die Normalposition zurückfedern zu lassen. Ein umständliches Verschrauben der einzelnen Teile miteinander kann dadurch entfallen.

Die Abdeckplatte 30 liegt über einzelne (z. B. vier Auflagepunkte 31 (vgl. auch Fig. 2 und 3)) an der Oberseite der Ummauerung 12 auf. Ansonsten besteht zwischen der Oberseite der Ummauerung 12 und der Unterseite der Abdeckplatte 30 ein ringspaltförmiger Einlaß 30 , welcher vor dem Eindringen von Regenwasser durch einen umlaufenden Vorsprung 32 geschützt ist.

Der Einlaß 33 steht mit dem Belüftungskanal 36 in Verbindung. Die an der Innenseite der Ummauerung 12 vorgesehene Ausbildung von Außenschale 6 sowie Wärmedämmschicht 5 bildet ebenfalls mit der Unterseite der Abdeckplatte 30 eine vollständig umlaufende Durchtrittsöffnung mit der Folge, daß Außenluft über den Einlaß 33 den Belüftungskanal 36 und die ringförmige Durchtrittsöffnung 34 in den sogenannten Vermischungsbereich 10 gelangen kann.

In Fig. 5 ist eine weitere Ausgestaltung des erfindungsgemäßen Schornsteinkopfs dargestellt, bei dem anstelle einer Ummauerung einer Verkleidung 39 vorgesehen ist. Die Abdeckplatte 30 liegt hierbei über die Auflagepunkte 31 direkt auf der Außenschale 6 auf, wobei ebenfalls ein ringförmiger Einlaß 33 sowie eine bis auf die Auflagepunkte 31 ringförmige Durchtrittsöffnung 34 vorgesehen ist. Im übrigen entspricht dieser Schornsteinkopf der Ausgestaltung des Schornsteinkopfs gemäß Fig. 1.

Um eine möglichst gut ausgeprägte radial nach innen verlaufende Strömungsrichtung der Außenluft zu gewährleisten, ist an der Unterseite der Abdeckplatte 30 gemäß Fig. 6 eine Profilierung in Form von von der Außenseite radial nach innen verlaufenden länglichen Vorsprüngen 35 vorgesehen. Durch diese die Strömungen leitenden Vorsprünge 35 wird eine optimale Unterspülung der Abdeckplatte 30 mit Außenluft gewährleistet und eine Verwirbelung wirksam vermieden. Um einen wirksamen Kontakt mit der Oberseite der Außenschale 6 herzustellen, sind die Auflagepunkte 31 bei der Ausgestaltung der Abdeckplatte gemäß Fig. 6 etwas weiter innenliegend angeordnet.

Während des Betriebes des Schornsteins strömt stark mit Wasser gesättigtes Hinterlüftungsgas über die im Schornstein angeordneten Hinterlüftungskanäle 13 nach oben in den mit 10 bezifferten Vermischungsbereich. Im Vermischungsbereich 10 trifft das Hinterlüftungsgas auf die über den Einlaß 33 sowie über die Durchtrittsöffnung 34 zugeführte Außenluft. Es erfolgt eine intensive Vermischung der beiden Ströme, wodurch der Taupunkt des stark gesättigten Hinterlüftungsgases aufgrund der ungesättigten Außenluft herabgesetzt wird.

Dies hat zur Folge, daß im Vergleich zum Stand der Technik erheblich weniger Kondensatanfall an der Unterseite der im Freien befindlichen und deshalb kühlen Abdeckplatte 30 zu beobachten ist. Darüber hinaus bewirkt die Erfindung einen völlig störungsfreien Austritt des Hinterlüftungsgases auch bei ungünstigen Witterungsbedingungen. Alles in allem gewährleistet die Erfindung einen fortschrittlichen und erfinderischen Beitrag auf dem Gebiet der Schornsteintechnik.

### BEZUGZEICHENLISTE

- 2: Rauchgasrohr
- 4: Wärmedämmschicht
- 5: Wärmedämmschicht
- 6: Außenschale
- 7: Abströmrohr
- 8: Durchtrittsöffnung
- 9: Öffnung
- 10: Vermischungsbereich
- 11: Übergangsplatte
- 12: Ummauerung
- 13: Hinterlüftungskanal
- 14: Auffangwanne
- 15: oberer Rand - Auffangwanne
- 16: Durchlaß
- 20: Abdeckung
- 22: Ausnehmung
- 23: Klammer
- 30: Abdeckplatte
- 31: Auflagepunkt
- 32: Vorsprung (Überstand)
- 33: Einlaß
- 34: ringförmige Durchtrittsöffnung
- 35: Erhebung
- 36: Belüftungskanal
- 37: Klebemörtelschicht
- 38: Dehnfugen
- 39: Verkleidung

## Patentansprüche

1. Schornsteinkopf für hinterlüftete mehrschalige Hausschornsteine, die in ihrer Längserstreckung mindestens ein Rauchgasrohr und mindestens einen Hinterlüftungskanal aufweisen, mit einer oberen Abdeckplatte, durch die hindurch das Rauchgasrohr nach oben ragt und die außerhalb des Rauchgasrohres mindestens eine Durchtrittsöffnung für das Hinterlüftungsgas bildet und oberhalb der Durchtrittsöffnung eine Abdeckung vorgesehen ist,
dadurch gekennzeichnet,
daß im Schornsteinkopf dem Hinterlüftungsgas unterhalb der Durchtrittsöffnung (9) Außenluft zugeführt wird, welche sich mit dem stark gesättigten Hinterlüftungsgas vermischt derart, daß eine Taupunkterniedrigung des Hinterlüftungsgases erfolgt und das Gemisch anschließend die Durchtrittsöffnung (9) passiert.

2. Schornsteinkopf nach Anspruch 1,
dadurch gekennzeichnet,
daß in oder an der Ummantelung (12) mindestens ein Einlaß (33) vorgesehen ist.

3. Schornsteinkopf nach Anspruch 2,
dadurch gekennzeichnet,
in oder an der im Schornsteinkopf befindlichen Außenschale (6) mindestens eine Durchtrittsöffnung (34) vorgesehen ist.

4. Schornsteinkopf nach den Ansprüchen 2 - 3,
dadurch gekennzeichnet,
daß die Durchtrittsöffnung (34) und/oder der Einlaß (33) jeweils von der Unterseite der Abdeckplatte (30) einseitig begrenzt werden.

5. Schornsteinkopf nach den Ansprüchen 1 - 4,
dadurch gekennzeichnet,
daß die Durchtrittsöffnung (34) sowie der Einlaß (33) sich um den gesamten Umfang der Abdeckplatte (30) erstrecken, wobei die Abdeckplatte (30) mehrere Auflagepunkte (31) aufweist, mit denen die Abdeckplatte an der Oberseite der Ummauerung (12) und/oder der Außenschale (6) aufliegt.

6. Schornsteinkopf nach den Ansprüchen 1 - 5,
dadurch gekennzeichnet,
daß Mittel vorgesehen sind, die das Eindringen von Regenwasser in den Einlaß (33) verhindern.

7. Schornsteinkopf nach Anspruch 6,
dadurch gekennzeichnet,
daß als Mittel ein an der Außenseite der Abdeckplatte (30) angeordneter, umlaufender Vorsprung (32) vorgesehen ist.

8. Schornsteinkopf nach den Anspruch 7,
dadurch gekennzeichnet,
daß der Vorsprung (32) einstückig am äußeren Rand der Abdeckplatte (30) angeformt ist.

9. Schornsteinkopf nach den Ansprüchen 1 - 8,
dadurch gekennzeichnet,
daß mindestens ein Belüftungskanal (36) zur Belüftung der unmittelbar unterhalb der Abdeckplatte (30) befindlichen Außenschale (6) vorgesehen ist, der Belüftungskanal (36) ebenfalls mit dem Außenluftstrom gespeist wird, wobei dem Belüftungskanal (36) Außenluft über den Einlaß (33) zugeführt und anschließend über die Durchtrittsöffnung (34) abgeführt wird.

10. Schornsteinkopf nach Anspruch 9,
dadurch gekennzeichnet,
daß der Belüftungskanal (36) vollständig um den Umfang des Schornsteinkopfes verläuft.

11. Schornsteinkopf nach den Ansprüchen 1- 10,
dadurch gekennzeichnet,
daß an der der Ummauerung (12) zugeordneten Seite der Außenschale (6) eine zusätzliche Wärmedämmung (5) angeordnet ist.

12. Schornsteinkopf nach den Ansprüchen 1 - 11,
dadurch gekennzeichnet,
daß die Unterseite der Abdeckplatte (30) mit einer radial nach innen verlaufenden Profilierung versehen ist, die für eine radial nach innen verlaufende Außenluftströmung sorgt.

13. Schornsteinkopf nach den Ansprüchen 1 - 12 ,
dadurch gekennzeichnet,
daß die Abdeckplatte (30) an den Auflagen (31) mit der darunter befindlichen Ummauerung (12) bzw. Außenschale (6) über eine Klebemörtelschicht (37) verbunden ist.

14. Schornsteinkopf nach den Ansprüchen 1 - 13,
dadurch gekennzeichnet,
daß die Abdeckplatte (39) aus Zement, insbesondere Faserzement oder Beton oder Metall, insbesondere Blech besteht.

15. Schornsteinkopf nach den Ansprüchen 1 - 14,
dadurch gekennzeichnet,
daß das Rauchgasrohr (2) am kopfseitigen Ende des Schornsteins ein Abströmrohr (7) umfaßt, welches durch die Öffnung (8) in der Abdeckplatte (30) hindurchragt.

16. Schornsteinkopf nach den Ansprüchen 1 - 15,
dadurch gekennzeichnet,
daß die Abdeckung (20) mit aus Federstahl bestehenden Stützen (22) versehen ist, welche in ihrer Form jeweils eine Klammer (23) bilden derart, daß die jeweilige Stütze als Klammer (23) sich um die Innenseite der Durchtrittsöffnung der Abdeckplatte (30) anlegt und die Abdeckung (20) an der Abdeckplatte (30) fixiert.
